# EUROPÄISCHE PATENTANMELDUNG

(11) **EP 0 866 013 A2**
(43) Veröffentlichungstag der Anmeldung: **23.09.1998**
(21) Anmeldenummer: 97121505.8
(22) Anmeldetag: 06.12.1997
(51) Int. Cl.: B65H 37/04

(54) **Verfahren und Vorrichtung zum passgenauen Verkleben der Kanten von mindestens zwei Papierflächen, insbesondere Grossplakaten**

(30) Priorität: 18.12.1996 DE 19652672
(71) Anmelder: Ellerhold Grossplakate GmbH, 90513 Zirndorf (DE)
(72) Erfinder: Ellerhold, Frank, 90556 Cadolzburg (DE)
(74) Vertreter: Hafner, Dieter, Dr.rer.nat., Dipl.-Phys.

(57) **Zusammenfassung**

Die Erfindung betrifft ein Verfahren zum paßgenauen Verkleben der Kanten von mindestens zwei bedruckten Papierflächen (Plakatabschnitte), die mindestens einseitig mit einem sich über die Verklebungskanten erstreckenden, ein zusammenhängendes Bild ergebenden Aufdruck versehen sind, insbesondere Klebeverfahren für hintergrunddurchleuchtete Großplakate, bei welchem die durch Verklebung miteinander zu verbindenden Papierflächen auf einer Trägerfläche (Klebetisch) aufgelegt, ausgerichtet und auf ihrer Rückseite mit einem klebenden Verbindungselement versehen werden, wobei die erste zu verklebende Papierfläche mit ihrer Rückseite auf eine erste Trägerfläche aufgelegt und temporär darauf fixiert wird. Abhängig von an der Papierbahn angebrachten Markierungen (Stoßmarkierungen) wird die zu verklebende Kante definiert, die Papierbahn zu einer Schneideeinrichtung ausgerichtet und gegebenenfalls nach Überführung auf eine zweite Trägerfläche beschnitten. Nach dem Schneidevorgang wird die erste Papierfläche in einer Verklebungs- oder Zwischenposition temporär fixiert, und die zweite zu verklebende Papierfläche wird entsprechend den Merkmale aufgelegt und geschnitten, wobei sie auf der ersten Trägerfläche verbleibt. Die zu verklebenden Schnittkanten beider Papierflächen werden in eine Klebeposition überführt und von der Rückseite her mit dem Verbindungselement versehen, das von der Seite der Trägerfläche her zugeführt wird, wobei die zu verklebenden Kanten durch Gegendruck fixiert werden. Im Bedarfsfall werden die beiden verklebten Papierflächen in weitere Schneide- und Verklebungspositionen verfahren, damit weitere Papierflächen gemäß den Merkmalen an sie angeklebt werden können.

## Beschreibung

Die Erfindung betrifft zunächst ein Verfahren zum paßgenauen Verkleben der Kanten von mindestens zwei bedruckten Papierflächen, die mindestens einseitig mit einem sich über die Verklebungskanten erstreckenden, ein zusammenhängendes Bild ergebenden Aufdruck versehen sind. Insbesondere ist ein Klebeverfahren für hintergrunddurchleuchtete Großplakate angesprochen, bei welchem die durch Verklebung miteinander zu verbindenden Plakatabschnitte auf einer Trägerfläche eines Klebtisches aufgelegt, ausgerichtet und auf ihrer Rückseite mit einem klebenden Verbindungselement versehen werden. Weiterhin betrifft die Erfindung eine Vorrichtung zur Durchführung eines verbindenden Klebeverfahrens für Papierflächen.

### Stand der Technik:

Als Stand der Technik ist es bekannt, Plakatabschnitte, die aneinander geklebt zu Großplakaten verarbeitet werden sollen, mit der Druckvorderseite auf einen Schneide- oder Klebetisch aufzulegen und sodann die miteinander zu verklebenden Kanten manuell genau zu beschneiden. Danach werden die Plakatabschnitte manuell zueinander ausgerichtet und durch ein Klebeband, das manuell von oben auf den Verbindungsstoß der beiden Plakatabschnitte gebracht wird, miteinander verklebt.

Zur Durchführung eines solchen manuellen Verfahrens sind eine Mehrzahl von Personen erforderlich, die die relativ großen Plakatabschnitte handhaben, festhalten, beschneiden und verkleben können. Darüber hinaus ist es nicht einfach, manuell einen relativ langen Klebestreifen über eine Klebenaht von einigen Metern faltenfrei aufzubringen. Ganz besonders nachteilig an dem Verfahren ist, daß zur Kontrolle die beiden miteinander verklebten Plakatabschnitte gewendet werden müssen, um das auf der Vorderseite vorliegende Bild im Stoß-Klebebereich auf ordnungsgemäße Übergänge hin betrachten zu können.

Der Erfindung liegt die Aufgabe zugrunde, ein Verfahren mit den Merkmalen des Oberbegriffes des Patentanspruchs 1 derart weiterzubilden, daß die Verklebung von Papierbahnen, insbesondere in Form von Plakatabschnitten exakter und mit weniger personellem Aufwand durchgeführt werden kann, eine höhere Verarbeitungsgeschwindigkeit möglich ist und das Verarbeitungsergebnis präziser ist als beim Stand der Technik.

Diese Aufgabe wird durch die kennzeichnenden Merkmale des Patentanspruchs 1 gelöst. Vorteilhafte Weiterbildungen des Verfahrens ergeben sich aus den Verfahrensunteransprüchen 2 - 17. Eine vorteilhafte Vorrichtung zur Durchführung des Verfahrens wird durch die Patentansprüche 18 - 31 gelehrt.

Als Kern des erfindungsgemäßen Verfahrens wird es angesehen, die zu verklebenden Papierflächen oder Plakatabschnitte mit ihrer Rückseite auf eine Trägerfläche aufzulegen und temporär darauf zu fixieren, um abhängig von angebrachten Markierungen die zu verklebenden Kanten zu definieren und zu einer Schneideeinrichtung auszurichten, in der dann ein exakter Schnitt an der Schnittkante ausgeführt werden kann.

Die erste Papierfläche wird nach dem Schneidevorgang weiter transportiert und in einer Verklebungs- oder Zwischenposition temporär fixiert. Die zweite zu verklebende Papierfläche wird entsprechend den vorbezeichneten Merkmalen ebenfalls aufgelegt und beschnitten und danach in eine Klebeposition verbracht. Von der Rückseite her, d.h. von unten, falls die Papierflächen mit ihrer Rückseite nach unten auf der Trägerfläche aufliegen, wird dann ein Verbindungselement in Form eines Klebestreifens zugeführt, wobei die zu verklebenden Schnittkanten fixiert werden.

Falls weitere Papierflächen an die beiden nach diesem Verfahren verklebten Papierflächen angeklebt werden sollen, werden die verklebten Papierflächen in weitere Schneide- und Verklebepositionen verfahren, damit nachfolgende Klebevorgänge durchgeführt werden können.

Durch die neuartige Aufbringung des Klebestreifens von unten kann nach dem Klebevorgang der Plakataufdruck unmittelbar von einer Bedienungsperson im Klebebereich auf ordnungsgemäße und faltenfreie Übergänge kontrolliert werden, so daß nicht zu befürchten ist, daß fehlerhaft verklebte Plakate weiterbearbeitet oder in Verkehr gebracht werden. Ein Wenden des verklebten Großplakates ist dazu nicht nötig. Wird zusätzlich ein Durchlichtverfahren angewendet, so kann die Verklebung auch auf Faltenbildung im Bereich des unten liegenden Klebebandes hin untersucht werden.

Grundsätzlich ist es möglich, mehrere Papierflächen gemeinsam vorzubeschneiden. Dies ist aber keine Voraussetzung für das erfindungsgemäße Verfahren.

Mit Vorteil ist es möglich, daß zur Definition der Schnittkanten die Stoßmarkierungen durch ein Abtastlineal erfaßt werden, das über der Trägerfläche verfahren wird. Die Position des Abtastlineals wird beispielsweise durch Inkrementalgeber elektronisch abgetastet, so daß die genaue Position der Schnittkanten abgespeichert werden kann und nachfolgend die Papierfläche zur Durchführung mindestens eines Schneidvorgangs der Schneidevorrichtung automatisch zugeführt wird.

Mit anderen Worten ,,merkt" sich der Computer die genaue Sollposition der Schnittkante. Dieser ist dann in der Lage, eine Transporteinrichtung im Bereich des Schneidetisches anzusteuern, die dann automatisch die Papierfläche in die Schneidposition und nachfolgend in die Klebeposition verfährt.

Die erste und zweite Trägerfläche für die Papierflächen sind beidseitig der Schneid- bzw. der Klebevorrichtung angeordnet. Der Schneidevorgang verläuft räumlich parallel zum Klebevorgang, dadurch wird die Verarbeitungsgeschwindigkeit des erfindungsgemäßen Verfahrens erhöht. Dies gilt auch für die Merkmale des Anspruchs 6.

Durch Anheben einer ersten Schnittkante derart, daß die mit ihr zu verklebenden Schnittkante etwas darunter geschoben werden kann, wird ein minimal überlappender Verklebungsstoß hergestellt. Insbesondere bei hintergrunddurchleuchteten Plakaten ist dies vorteilhaft, da dann die Klebenaht nicht "blitzt".

In der Klebeposition werden die zu verklebenden Schnittkanten mit einer Gegendruckleiste beaufschlagt, die beide Papierkanten durch Unterdruck fixiert. Durch diese zusätzliche Fixierung der Papierbahnen im Klebekantenbereich wird sichergestellt, daß das Klebeverfahren problemlos durchgeführt werden kann.

Ansprüche 12 - 14 betreffen vorteilhafte Maßnahmen zu einem automatischen Transport der Papierbahnen zu den jeweiligen Positionen des Verarbeitungsbereichs, wobei insbesondere durch die Merkmale des Anspruchs 14 eine faltenfreie Lage der Papierbahnen im Verarbeitungsbereich sichergestellt ist.

Durch eine Absaugung von Papierteilen aus dem Bereich der Schneide- und Klebeeinrichtung wird sichergestellt, daß diese den Klebevorgang nicht negativ beeinflussen.

Die Vorrichtung gemäß Anspruch 18 zeichnet sich durch elektronische Abtastmittel zur Abtastung der Stoßmarkierungen aus, die mit elektronischen Speicherelementen zusammenwirken. Dadurch können Transport- und Fixierungseinrichtungen gesteuert werden, um die Papierflächen über den Trägerflächen des Schneidetisches in Schneid-, Klebe- oder Klebezwischenpositionen zu verbringen und gegebenenfalls automatisch Schneide- oder Klebeeinrichtungen zu aktivieren. Der gesamte Schneide- und Klebevorgang läuft damit im wesentlichen prozessorgesteuert ab. Die Klebeschicht des aufgebrachten Klebebandes weist beim Klebevorgang nach oben, so daß unmittelbar nach dem Klebevorgang das Klebeergebnis problemlos zu überprüfen ist.

Das Abtastlineal gemäß Anspruch 19 kann von nur einer Bedienungsperson sehr einfach über den Papierflächen verschoben werden, so daß die Dateneingabe bezüglich der Stoßmarkierungen auf einfache Weise in einen Rechner eingegeben werden kann. Dieser kann die Transporteinrichtungen steuern, so daß diesbezüglich gesonderte Handhabungen der Bedienungsperson nicht mehr nötig sind.

Durch die Ansprüche 21 und 22 wird dafür gesorgt, daß die Papierbahnen fest und glatt auf dem Schneidetisch aufliegen. Mit der Vakuumleiste gemäß Anspruch 25 ist eine automatische Fixierung der Schnittkanten der Papierflächen möglich, wobei Anspruch 25 eine gesonderte Fixierung bzw. Anhebung der beiden Schnittkanten ermöglicht.

Die Erfindung ist anhand eines vorteilhaften Ausführungsbeispiels in den Zeichnungsfiguren näher erläutert. Diese zeigen:
- Fig. 1: eine schematische Seitenansicht einer Vorrichtung zur Verklebung von Plakatabschnitten;
- Fig. 2: eine detaillierte Draufsicht auf eine Vorrichtung gemäß Fig. 1;
- Fig. 3: eine Draufsicht auf eine Vorrichtung gemäß Fig. 1 mit einem ersten zugeführten Plakatabschnitt;
- Fig. 4: eine Draufsicht gemäß Fig. 2, bei dem der Plakatabschnitt ausgerichtet wird;
- Fig. 5: eine Draufsicht gemäß Fig. 2 mit zwei ausgerichteten und fixierten Plakatabschnitten;
- Fig. 6: eine Draufsicht gemäß Fig. 2 mit zwei Plakatabschnitten, die gerade geschnitten und verklebt werden;
- Fig. 7: eine Draufsicht gemäß Fig. 2, bei welcher weitere Plakatabschnitte zugeführt und verklebt werden.

Die insgesamt mit Bezugsziff. 1 bezeichnete Vorrichtung zur Durchführung eines Schneide- und Klebeverfahrens für Plakatabschnitte 2 besteht im wesentlichen aus einem Klebetisch 3, auf dem Trägerflächen 4, 5 vorgesehen sind, auf denen die Plakatabschnitte 2 in Positionen 2a, 2b fixierbar und transportierbar sind. Im Bereich der Trägerflächen 4, 5 ist eine Klebeeinrichtung 6 vorgesehen, die mittig zwischen den beiden Trägerflächen 4, 5 liegt. Die Klebeeinrichtung 6 ist so ausgestaltet, daß ein die beiden Plakatabschnitte 2 aneinander fixierendes Verbindungselement in Form eines transparenten Klebebandes 7 auf die Rückseite des Stoßbereiches 8 der zueinander ausgerichteten Plakatabschnitte aufgeklebt werden kann. Das Klebeband 7 ist in Zeichnungsfig. 1 schematisch aufgerollt gezeigt.

Erfindungswesentlich ist, daß die Plakatabschnitte 2 mit ihren Rückseiten auf den Trägerflächen 4, 5 aufliegen und demnach die Bildseite nach oben weist und durch eine Bedienungsperson gut sichtbar ist. Die Klebeschicht des Klebebandes 7 weist beim Klebevorgang nach oben.

Um den Schneide- und Klebevorgang zumindest teilweise automatisieren zu können, sind zunächst elektronische Abtastmittel in Form eines Abtastlineals 10 vorgesehen, das auf einer Führungseinrichtung 11 über der Trägerfläche 4 verschiebbar ist, dessen Position über einen Inkrementalgeber 12 und eine Datenleitung 14 in elektronische Speicherelemente 13 eingegeben und dort abspeichert wird. Mit den Speicherelementen 13 wirkt ein Rechner und eine Steuerungseinrichtung 15 zusammen, die mit Transporteinrichtungen 16 verbunden ist, auf die weiter unten noch eingegangen wird. Die Steuerungseinrichtung 15 steuert die Transporteinrichtungen 16 so, daß nach Erfassung der Stoßmarkierungen die genaue Schnitt festgelegt wird, so daß der Plakatabschnitt 2 durch die Transporteinrichtungen 16 zum Beschneiden in eine Schneideeinrichtung 17 eingefahren wird und dort infolge der im Speicherelement 13 abgelegten Daten genau positioniert wird. Der Schnitt, d.h. die Aktivierung der Schneideeinrichtung 17 erfolgt entweder durch einen manuellen Befehl oder ebenfalls gesteuert durch die Steuerungseinrichtung 15. Genaue Positionen oder weitere Daten über den Schneide-/Klebevorgang können gegebenenfalls durch eine Anzeigevorrichtung 18 angezeigt werden.

Sobald der Schneidevorgang vollzogen ist, werden die Transporteinrichtungen 16 wieder aktiviert und der erste Plakatabschnitt 2 wird in die links dargestellte Position 2b verfahren und steht dort zum Ankleben eines weiteres Plakatabschnittes 2 aus Position 2a zur Verfügung.

Die Transporteinrichtung 16 ergibt sich im Detail insbesondere aus Fig. 2 und besteht aus einer Mehrzahl von mit Ansaugöffnungen versehenen Unterdruck 20, über welche gelochte Transportbänder 21 durch Antriebsrollen 22 umlaufen. Die Antriebsrollen 22 stehen über Antriebsgestänge 23 und Antriebsbänder miteinander in Verbindung, wobei aber Kupplungseinrichtungen 25 vorgesehen sind, um die Bewegung der auf der Trägerfläche 4 befindlichen Plakatabschnitte 2 von der Bewegung auf der Trägerfläche 5 befindlichen Plakatabschnitte 2b abzukoppeln. Die Kupplungseinrichtung 25 ist in Fig. 1 dargestellt; ein Motor 26 der Transporteinrichtung 16 ebenfalls.

Die Transportbänder 21 in der Mitte der Trägerflächen 4, 5 laufen im wesentlichen in Transportrichtung 30, um außenliegende Transportbänder 21 haben eine geringfügig davon abweichende, nach außen gerichtete Umlaufrichtung, um einen Papierzug nach außen auf die Plakatabschnitte auszuüben, so daß sich die Plakatabschnitte faltenfrei sich über den Trägerflächen 4, 5 bewegen lassen.

Die Klebevorrichtung 6 sowie die Schneideeinrichtung 17 können durch die Steuerungseinrichtung 15 automatisch aktiviert werden, wozu eine nicht im Detail ausgeführte Steuerleitung 35 zu den gesteuerten Vorrichtungen 6, 17 führt.

Über der Klebevorrichtung 6 ist eine als Vakuumleiste 40 ausgebildete Gegendruckleiste angeordnet, über die die unter ihr positionierten Stoßbereiche 8 der Plakatabschnitte 2 fixierbar sind. Die Vakuumleiste 40 weist zwei gesonderte Saugkanäle 41 auf, um die beiden unter ihr positionierten Stoßkanten 8 der Plakatabschnitte 2 gesondert anheben und fixieren zu können.

Ferner ist eine Randschneideeinrichtung 42 vorgesehen, um die in Transportrichtung 30 verlaufenden Seitenkanten oder überstehende Klebestreifenreste abzuschneiden. Die abgeschnittenen Klebestreifenreste werden durch Absaugelemente 43 aus dem Verarbeitungsbereich entfernt.

In den Trägerflächen 4, 5 sind ferner Leuchtkästen 50 zur kontrollierenden Durchleuchtung der Plakatabschnitte 2 angeordnet. In Transportrichtung 30 am Ende des Klebetisches 3 ist eine Wickeleinrichtung 55 zur aufgerollten Aufnahme aneinander geklebter Plakatabschnitte 2 oder Papierflächen angeordnet. In Transportrichtung 30 am Anfang des Klebetisches 3 kann eine nicht näher dargestellte Zufuhreinrichtung für zu verarbeitende Plakatabschnitte vorgesehen werden.

Zur Verdeutlichung des Klebeverfahrens wird nunmehr auf die Zeichnungsfiguren 3 - 7 Bezug genommen.

In Fig. 3 ist zunächst zu sehen, wie ein erster Plakatabschnitt 2 auf die Trägerfläche 4 des Klebetisches 3 gebracht wird und dort ausgerichtet wird. Nach einer Vorausrichtung durch Markierungen 60 wird durch das Abtastlineal 10 die genaue Schneideposition ermittelt und der Plakatabschnitt 2 sodann in die Schneideposition gefahren. Die Abtastung der hinteren Schneidekante durch das Abtastlineal 10 ist in Zeichnungsfig. 4 dargestellt.

Nachdem dem Plakatabschnitt 2 in die Position 2b gemäß Fig. 5 verfahren ist, wird er dort fixiert und ein weiterer Plakatabschnitt 2 in die Position 2a gebracht und dort entsprechend beschnitten, wozu wieder die Positionsbestimmung mit dem Abtastlineal 10 herangezogen wird. Sodann werden durch die Transporteinrichtung 16 die beiden Plakatabschnitte 2 mit ihren Stoßbereichen 8 zusammengeführt und durch die Klebevorrichtung 6 miteinander verklebt, nachdem die Kanten exakt beschnitten worden sind. Der eigentliche Klebevorgang ist in Zeichnungsfig. 6 schematisch dargestellt.

Sodann werden die aneinander verklebten Plakatabschnitte 2 in Transportrichtung 30 weiterverfahren und zumindest teilweise in die Wickelvorrichtung 55 eingebracht. Ein weiterer Plakatabschnitt 2 (in Zeichnungsfig. 7 ,,2c" genannt) wird auf die Trägerfläche 4 aufgelegt, ausgerichtet, über das Abtastlineal 10 abgetastet, an seiner vorderen Stoßkante abgeschnitten und sodann an die hintere Stoßkante des Plakatabschnittes 2 in der bereist beschriebenen Weise angeklebt.

## Patentansprüche

1. Verfahren zum paßgenauen Verkleben der Kanten von mindestens zwei bedruckten Papierflächen (Plakatabschnitte), die mindestens einseitig mit einem sich über die Verklebungskanten erstreckenden, ein zusammenhängendes Bild ergebenden Aufdruck versehen sind, insbesondere Klebeverfahren für hintergrunddurchleuchtete Großplakate, bei welchem die durch Verklebung miteinander zu verbindenden Papierflächen auf einer Trägerfläche (Klebetisch) aufgelegt, ausgerichtet und auf ihrer Rückseite mit einem klebenden Verbindungselement versehen werden,
**gekennzeichnet durch**
**folgende Merkmale:**
a) die erste zu verklebende Papierfläche wird mit ihrer Rückseite auf eine erste Trägerfläche aufgelegt und temporär darauf fixiert;
b) abhängig von an der Papierbahn angebrachten Markierungen (Stoßmarkierungen) wird die zu verklebende Kante definiert, die Papierbahn zu einer Schneideeinrichtung ausgerichtet und gegebenenfalls nach Überführung auf eine zweite Trägerfläche beschnitten;
c) nach dem Schneidevorgang wird die erste Papierfläche in einer Verklebungs- oder Zwischenposition temporär fixiert;
d) die zweite zu verklebende Papierfläche wird entsprechend der Merkmale a) und b) aufgelegt und geschnitten, wobei sie auf der ersten Trägerfläche verbleibt;
e) die zu verklebenden Schnittkanten beider Papierflächen werden in eine Klebeposition überführt und von der Rückseite her mit dem Verbindungselement versehen, das von der Seite der Trägerfläche her zugeführt wird, wobei die zu verklebenden Kanten fixiert wird, wobei die zu verklebenden Kanten durch Gegendruck fixiert werden;
f) im Bedarfsfall werden die beiden verklebten Papierflächen in weitere Schneide- und Verklebungspositionen verfahren, damit weitere Papierflächen gemäß den Merkmalen d) und e) an sie angeklebt werden können.

2. Verfahren nach Anspruch 1,
**dadurch gekennzeichnet, daß**
zum Beschneiden der Kanten mehrere Papierflächen diese gemeinsam in eine Schneidevorrichtung eingefahren und vorbeschnitten werden.

3. Verfahren nach einem der vorhergehenden Ansprüche,
**dadurch gekennzeichnet, daß**
die Stoßmarkierungen zur Definition der Schnittkanten mittels eines über der Trägerfläche verfahrbaren Abtastlineals erfaßt werden, die Position der Schnittkanten elektronisch bestimmt und abgespeichert werden und nachfolgend die Papierfläche zur Durchführung mindestens eines Schneidevorgangs der Schneidevorrichtung automatisch zugeführt wird.

4. Verfahren nach einem der vorhergehenden Ansprüche,
**dadurch gekennzeichnet, daß**
die erste und die zweite Trägerfläche beidseitig der Schneidevorrichtung angeordnet sind, wobei die Papierflächen bei ihrem Transport zur zweiten Trägerfläche über die Schneidevorrichtung geführt wird.

5. Verfahren nach Anspruch 4,
**dadurch gekennzeichnet, daß**
der Schneidevorgang räumlich parallel zum Klebevorgang verläuft.

6. Verfahren nach einem der vorhergehenden Ansprüche,
**dadurch gekennzeichnet, daß**
zur Durchführung des Schneidvorgangs die zu beschneidende Schnittkante durch eine Vakuumeinrichtung fixiert wird.

7. Verfahren nach einem der vorhergehenden Ansprüche,
**dadurch gekennzeichnet, daß**
zur Durchführung des Klebevorgangs die zu verklebende Schnittkante der in der Verklebungsposition befindlichen Papierfläche derart etwas angehoben wird, daß die Schnittkante der zweiten Papierfläche unter der angehobenen Kante positionierbar ist.

8. Verfahren nach einem der vorhergehenden Ansprüche,
**dadurch gekennzeichnet, daß**
in der Klebeposition die zu verklebenden Schnittkanten von oben mit einer Gegendruckleiste beaufschlagt werden.

9. Verfahren nach einem der vorhergehenden Ansprüche,
**dadurch gekennzeichnet, daß**
beide Schnittkanten durch Unterdruck an der Gegendruckleiste fixiert werden.

10. Verfahren nach einem der vorhergehenden Ansprüche,
**dadurch gekennzeichnet, daß**
das Verbindungselement ein transparenter Klebestreifen ist, der automatisch abrollend auf der Unterseite der zu verklebenden Schnittkanten entlanggeführt wird und diese verbindet.

11. Verfahren nach einem der vorhergehenden Ansprüche,
**dadurch gekennzeichnet, daß**
die zu verklebenden Schnittkanten sich gegenseitig geringfügig überlappen.

12. Verfahren nach einem der vorhergehenden Ansprüche,
**dadurch gekennzeichnet, daß**
die Papierflächen von durch Stellzylinder verschiebbaren Vakuumeinrichtungen fixierbar und verfahrbar sind.

13. Verfahren nach Anspruch 12,
**dadurch gekennzeichnet, daß**
die Vakuumeinrichtungen derart angeordnet und zueinander verschiebbar sind, daß Papierbahnen von der einen Vakuumeinrichtung zur anderen Vakuumeinrichtung übergeben werden können.

14. Verfahren nach einem der vorhergehenden Ansprüche,
**dadurch gekennzeichnet, daß**
während des Transports der Papierbahnen durch die Transportmittel ein in Richtung der außenliegenden Seitenkanten der Papierflächen wirkender Zug ausgeübt wird

15. Verfahren nach einem der vorhergehenden Ansprüche,
**dadurch gekennzeichnet, daß**
mindestens die zweite Trägerfläche mit mindestens einem Leuchtfenster versehen ist, um durch Hintergrunddurchleuchtung eine Klebekontrolle durchführen zu können.

16. Verfahren nach einem der vorhergehenden Ansprüche,
**dadurch gekennzeichnet, daß**
in Transportrichtung nach der zweiten Trägerfläche eine Wickeleinrichtung vorgesehen ist, in die verklebte Papierflächen eingeführt und aufgewickelt werden.

17. Verfahren nach einem der vorhergehenden Ansprüche,
**dadurch gekennzeichnet, daß**
von den Schnitt- oder Seitenkanten abgeschnittene Papierteile aus dem Bereich der Schneide- und Klebeeinrichtung abgesaugt werden.

18. Vorrichtung (1) zur Durchführung des Klebeverfahrens nach einem der vorhergehenden Ansprüche 1 - 17 mit folgenden Merkmalen;
a) auf einem Klebetisch (3) ist mindestens eine Trägerfläche (4, 5) vorgesehen, auf der eine Papierfläche (Plakatabschnitt 2) fixierbar ist,
b) im Bereich der mindestens einen Trägerfläche (4, 5) ist eine Klebeeinrichtung (6) vorgesehen, durch die ein Verbindungselement in Form eines insbesondere transparenten Klebebandes (7) auf die Rückseite des Stoßbereichs (8) zweier zueinander ausgerichteter Papierflächen (Plakatab schnitte 2) aufklebbar ist,
**gekennzeichnet durch**
**folgende Merkmale:**
c) elektronische Abtastmittel (10 - 12) zur Abtastung von Stoßmarkierungen (60) an den Papierflächen (Plakatabschnitte 2)
d) elektronische Speicherelemente (13) zur Erfassung und Verarbeitung der abgetasteten Positionen der Stoßmarkierungen (60),
e) Transport- und Fixiereinrichtungen (16) für die Papierflächen (2) im Bereich der Trägerfläche (4, 5),
f) eine Steuerungseinrichtung (15), die mit den Transport- und Fixiereinrichtungen (16) zusammenwirkt, um die Papierflächen (2) über den Trägerflächen (4, 5) des Klebetisches (3) in Schneide-, Klebe- oder Klebezwischenpositionen zu verbringen und zu halten sowie gegebenenfalls automatisch eine Schneide- (17) oder Klebeeinrichtung (6) zu aktivieren, die etwa parallel zueinander verlaufen und zwischen zwei Trägerflächen (4, 5) des Klebetisches (3) angeordnet sind,
g) die Klebeschicht des Klebebandes (7) weist beim Klebevorgang nach oben.

19. Vorrichtung nach Anspruch 18,
**dadurch gekennzeichnet, daß**
über der Trägerfläche (4) zur Erfassung der Schneidepositionen ein Abtastlineal (10) verschiebbar angeordnet ist, das in einer mit elektronischen Abtastelementen (Inkrementalgeber 12) versehenen Führungseinrichtung (11) gehalten ist.

20. Vorrichtung nach Anspruch 19,
**dadurch gekennzeichnet, daß**
der Inkrementalgeber (12) mit einer elektronischen Steuerungseinrichtung (15) verbunden ist, über die die Transporteinrichtung (16) steuerbar ist.

21. Vorrichtung nach den Ansprüchen 18 - 20,
**dadurch gekennzeichnet, daß**
die Transporteinrichtung (16) aus einer Mehrzahl von mit Saugöffnungen versehenen Vakuumbehältern (20) besteht, über welchen gelochte Transportbänder verlaufen, die über mindestens eine Antriebseinheit (Motor 26) durch eine Kupplung (26) gesondert voneinander oder gemeinsam gesteuert antreibbar sind.

22. Vorrichtung nach Anspruch 21,
**dadurch gekennzeichnet, daß**
die Transportbänder (21) in der Mitte der Trägerflächen (4, 5) im wesentlichen in Transportrichtung (30) umlaufen, die Transportbänder (21) im Bereich der Seitenkanten des Klebetisches (3) hingegen eine geringfügig davon abweichende, einen Papierzug nach außen erzeugende Umlaufrichtung aufweisen.

23. Vorrichtung nach den Ansprüchen 18 - 22,
**dadurch gekennzeichnet, daß**
die Schneideeinrichtung (17) durch die Steuerungseinrichtung (15) automatisch aktivierbar ist.

24. Vorrichtung nach den Ansprüchen 18 - 23,
**dadurch gekennzeichnet, daß**
die Klebevorrichtung (6) durch die Steuerungseinrichtung (15) automatisch aktivierbar ist.

25. Vorrichtung nach den Ansprüchen 18 - 24,
**dadurch gekennzeichnet, daß**
im Bereich der Klebevorrichtung (6) eine als Vakuumleiste (40) ausgebildete Gegendruckleiste angeordnet ist, über die die unter ihr positionierten Schnittkanten der Papierflächen (2) fixierbar sind.

26. Vorrichtung nach Anspruch 25,
**dadurch gekennzeichnet, daß**
die Vakuumleiste (40) zwei gesonderte Saugkanäle (41) aufweist, um die beiden unter ihr positionierten Schnittkanten der Papierflächen (2) gesondert anzuheben bzw. zu fixieren.

27. Vorrichtung nach den Ansprüchen 18 - 26,
**dadurch gekennzeichnet, daß**
eine Randschneideeinrichtung (42) vorgesehen ist, um die in Transportrichtung (39) verlaufenden Seitenkanten und/oder gegebenenfalls überstehende Klebestreifenreste abzuschneiden.

28. Vorrichtung nach den Ansprüchen 18 - 27,
**dadurch gekennzeichnet, daß**
in Förderrichtung nach der Klebevorrichtung (6) in der zweiten Trägerfläche (5') ein Leuchtkasten (50) zur kontrollierenden Durchleuchtung der Papierflächen (2) angeordnet ist.

29. Vorrichtung nach einem der vorhergehenden Ansprüche,
**dadurch gekennzeichnet, daß**
im Bereich der Schneideeinrichtung (17) Absaugelemente (43) angeordnet sind.

30. Vorrichtung nach den Ansprüchen 18 - 29,
**dadurch gekennzeichnet, daß**
in Transportrichtung (30) am Ende des Klebetisches (3) eine Wickeleinrichtung (55) zur Aufnahme aneinander geklebter Papierflächen (2) angeordnet ist.

31. Vorrichtung nach den Ansprüchen 18 - 30,
**dadurch gekennzeichnet, daß**
in Transportrichtung (30) am Anfang des Klebetisches (3) eine Zuführeinrichtung für zu verarbeitende Papierflächen (2) vorgesehen ist.
